# EUROPÄISCHE PATENTSCHRIFT

(11) **EP 0 052 304 B1**
(45) Veröffentlichungstag und Bekanntmachung des Hinweises auf die Patenterteilung: **28.11.1984**
(21) Anmeldenummer: 81109473.9
(22) Anmeldetag: 31.10.1981
(51) Int. Cl.: D01H 9/00

(54) **Greifervorrichtung an einer Ringspinn- oder Ringzwirnmaschine**
Gripping device for a ring-spinning machine or a ring-twisting machine
Dispositif de préhension pour machine à filer ou à retordre à anneaux

(30) Priorität: 13.11.1980 CH 8428/80
(43) Veröffentlichungstag der Anmeldung: 26.05.1982
(73) Patentinhaber: MASCHINENFABRIK RIETER AG, CH-8406 Winterthur (CH)
(72) Erfinder: Oswald, Peter, CH-9548 Matzingen (CH)

## Beschreibung

Die vorliegende Erfindung bezieht sich auf eine Greifervorrichtung an einer Ringspinn- oder Ringzwirnmaschine zum Erfassen von leeren und/ oder bespulten Hülsen mittels an einem sich längs der Maschine erstreckenden Träger angebrachter Zapfen, welche durch eine vorgegebene Bewegung des Trägers in die zylindrischen Innenräume der Hülsen eintauchbar sind, wobei für jede Hülse ein Zapfen vorgesehen ist und die Zapfen an ihren beim Eintauchen vorderen Enden konisch verjüngt ausgebildet und die erfassten Hülsen durch ein gegenseitiges Aneinanderpressen je einer Hülse und des in deren Innenraum eingetauchten Zapfens gehalten sind.

Auf dem Textilgebiet werden Hülsen oder Spulen bei verschiedenen Operationen automatisch erfasst, um von einem Standort zu einem anderen Standort versetzt zu werden. Wie beispielsweise aus der DE-C-1 282 526 und der CH-A-500 303 bekannt ist,, müssen insbesondere bei Ringspinn- oder Ringzwirnmaschinen oft eine Vielzahl solcher Hülsen bzw. Spulen gleichzeitig erfasst werden. Zu diesem Zweck werden an einem Träger angebrachte Greiforgane in die zylindrischen Innenräume der Hülsen bzw. Spulen eingeführt und durch Aneinanderpressen dieser Greiforgane und der inneren Hülsenwand die Hülsen erfasst.

Bei dieser Art des Erfassens der Hülsen bzw. der Spulen tritt mehr oder weniger häufig der Fall ein, dass eines der Greiforgane nicht vorschriftsgemäss in den zylindrischen Hohlraum der Hülse eingeführt wird. Dieser Nachteil wird, wenn eine Vielzahl von Hülsen gleichzeitig erfasst werden soll, vor allem deshalb verursacht, weil es immer . wieder vorkommt, dass eine der Hülsen ungenau positioniert ist, wobei die Wahrscheinlichkeit einer solchen ungenauen Positionierung mit der Zahl der gleichzeitig zu erfassenden Hülsen zunimmt. Um ein vorschriftsgemässes Eintauchen des Greiforgans in eine Hülse auch bei etwas ungenauer Positionierung der letzteren doch .noch zu erreichen, ist es bekannt, das beim Eintauchen in den Innenraum der Hülse vordere Ende des Greiforgans konisch zu verjüngen.

Diese Massnahme ergibt eine Verbesserung der Verhältnisse. Es kann aber immer noch der Fall eintreten, dass die Spitze des konisch verjüngten vorderen Endes des in die Hülse einzutauchenden Greiforgans voll auf den oberen Rand der Hülse auftrifft. In diesem Fall können bei der Verwendung von Zapfen aus hartem Material die Hülse, der Zapfen oder auch der Träger für die Greiforgane bzw. die den Träger führenden und bewegenden Teile beschädigt werden ; an aufblasbaren, biegsamen Greiforganen entstehen Risse, so dass diese Greiforgane ersetzt werden müssen. Wegen der Risse strömt ausserdem die zum Aufblasen der Greiforgane benötigte Druckluft aus, was einen längeren Betriebsstillstand zur Folge haben kann. Solche Beschädigungen können daher schwerwiegender Natur sein.

Diese Nachteile sollen gemäss vorliegender Erfindung vermieden werden. Diese ist dadurch gekennzeichnet, dass an jedem Zapfen ein zylinderförmiger Fortsatz aus elastisch biegsamem Material vorgesehen ist, welcher sich vom vorderen, konisch verjüngten Zapfenende weg nach vorne erstreckt.

Wenn bei einer fehlerhaften Position einer Hülse ein volles Auftreffen eines vorderen Zapfenendes auf den oberen Hülsenrand stattfinden würde, so stösst bei der erfindungsgemässen Ausführungsform das vordere Ende des Fortsatzes gegen diesen Hülsenrand. Beim Fortschreiten der Eintauchbewegung gleitet der Fortsatz und anschliessend der Zapfen längs des Hülsenrandes, wodurch die Hülse seitwärts geschoben wird und Beschädigungen vermieden werden. Dabei taucht der Zapfen unter Anstossen an den Hülsenrand entweder in die Hülse hinein, oder er bewegt sich ausserhalb derselben an dieser vorbei.

Im folgenden sei die Erfindung anhand von Ausführungsbeispielen und der Zeichnung näher erläutert. In der letzteren stellen die Figuren Querschnitte dar, von denen
Figur 1 einen an einem Träger befestigten Fortsatz,
Figur 2 eine Ausführungsform mit einem als Feder ausgebildeten Fortsatz,
Figur 3 einen Fortsatz, der mit der Zapfenwand ein einheitliches Materialstück bildet, und
Figur 4 eine Ausführungsform mit einem dehnbaren Zapfen

zeigt.

Wie bereits bekannt ist, sind normalerweise an Ringspinn- und Ringzwirnmaschinen über deren Länge eine grosse Zahl von Spindeln nebeneinander gereiht. Ausserdem erstrecken sich ein Transportband und ein Träger mit Greiforganen über die Länge der Maschine. Dabei dient der Träger dazu, Hülsen vom Transportband zu den Spindeln oder Spulen (bespulte Hülsen) von den Spindeln zum Transportband zu versetzen.

Die Fig. 1 zeigt einen solchen Träger 11. Mittels einer Schraube 12 ist an diesem ein Zapfen 13 befestigt. Dieser besteht aus einem harten Material, z. B. Metall. In der Längsrichtung des Trägers 11, d. h. senkrecht zur Zeichenebene, befinden sich in Abständen voneinander eine Vielzahl solcher Zapfen 13. Ebenfalls in der Längsrichtung des Trägers 11 erstreckt sich ein biegsamer Schlauch 14. Dieser ist am Träger 11 und an einem Stützglied befestigt. In eine zur Längsachse 16 des Zapfens 13 koaxialen Bohrung ist ein Fortsatz 17 eingesetzt. Dieser besteht aus elastisch biegsamem Material. Mit 18 ist eine Hülse bezeichnet, in welche der Zapfen 13 eingetaucht ist. Der Zapfen 13 ist an seinem beim Eintauchen in die Hülse 18 vorderen Ende konisch verjüngt.

Um beispielsweise Hülsen vom (nicht gezeigten) Transportband abzuheben und auf die Spindeln aufzusetzen, wird der Träger 11 in der Weise gegen die sich auf dem Transportband befindlichen Hülsen bewegt, dass in den zylindrischen Innenraum jeder Hülse 18 je ein Zapfen 13 eintaucht. Nachdem der Zapfen 13 seine maximale Eintauchposition erreicht hat, wird der Luftdruck im Innern des Schlauches 14 erhöht. Damit dehnt sich der letztere gegen den Zapfen 13 hin aus, wodurch dieser und die Hülse 18 gegeneinander gepresst werden. Dadurch wird die Hülse 18 vom Zapfen 13 und dem diesem benachbarten Schlauchstück gehalten. Auf diese Weise können alle auf dem Transportband der Spinn- oder Zwirnmaschine aufgestellten Hülsen gleichzeitig erfasst und durch eine entsprechende Bewegung des Trägers 11 auf die Spindeln aufgesetzt werden.

Es kann nun, wie bereits eingangs erwähnt, der Fall eintreten, dass nicht alle auf dem Transportband aufgestellten Hülsen sich genau in ihrer vorgeschriebenen Position befinden. Durch das konisch verjüngte, beim Eintauchen in den Innenraum der Hülse vordere Ende des Zapfens 13 wird erreicht, dass auch bei gewissen Abweichungen einer Hülse von ihrer vorgeschriebenen Position ein Eintauchen des Zapfens 13 noch störungsfrei stattfindet. Es kann aber, unter der Annahme des Fehlens des Fortsatzes 17, der Fall eintreten, dass der vorderste Teil des Zapfens 13 genau auf den oberen Rand der Hülse 18 aufsetzt. Dadurch können der Zapfen 13, die Hülse 18, aber auch der Träger 11 und dessen Bewegungselemente beschädigt werden.

Das Vorsehen des Fortsatzes 17 hat zur Folge, dass bei den soeben beschriebenen Umständen einer fehlerhaften Positionierung der Fortsatz 17 auf die obere Hülsenkante auftreten kann. In diesem Fall knickt mit dem weiteren Absinken des Trägers 11 der Fortsatz in seinem freien Teil durch. Dabei schiebt er die Hülse 18 entweder in ihre richtige Position oder zur Seite. Dadurch können kostspielige Beschädigungen nicht vorkommen.

Die Fig. 2 zeigt einen Träger 21, welcher eine senkrecht zur Zeichenebene verlaufende Reihe von Zapfen trägt, welche alle dem Zapfen 23 gleich sind. Die Befestigung der Zapfen erfolgt mittels Schrauben 22. Vom vorderen, konisch verjüngten Teilstück 26 weg erstreckt sich wiederum ein Fortsatz 27 weiter nach vorn. In diesem Beispiel besteht der Fortsatz aus einer Schraubenfeder. Der Zapfen 23 ist zudem von einem Mantel 28, dessen Oberfläche ein relativ starkes Haftvermögen besitzt, umgeben. Damit soll erreicht werden, dass eine an den Zapfen 23 angepresste Hülse stärker gehalten wird als bei einer Anlage z. B. an einer glatten Metalloberfläche. Die Fig. 3 zeigt wiederum einen Träger 31, einen mit einer Schraube 32 befestigten Zapfen 33, einen Schlauch 34 und ein Stützglied 35. Der Zapfen 33 besteht aus einem Teilstück aus festem Material, welches von einem Mantel 38, welcher zusammen mit einem Fortsatz 37 ein einheitliches Materialstück bildet, umgeben ist. Ein solches einheitliches Materialstück hat den Vorteil einer relativ einfachen Herstellung. Das Ende des Fortsatzes 37 ist abgerundet, wodurch bei einem Auftreffen des Endes des Fortsatzes 37 auf den Hülsenrand das Weggleiten des Fortsatzes 37 und damit das Wegbewegen der Hülse sicherer vor sich geht.

Das Beispiel gemäss Fig. 4 zeigt einen Träger 41. An diesem sind Zapfen befestigt, von denen jeder, wie beim gezeichneten Zapfen 43, einen durch einen Zylinder aus elastischem Material begrenzten Hohlraum 46 aufweist. Der Zapfen 43 und der Fortsatz 47 bestehen auch bei dieser Ausführungsform aus einem einheitlichen Materialstück. Der Träger 41 besitzt eine sich über seine ganze Länge erstreckende Kammer 44. Jeder der Hohlräume 46 der in der Längsrichtung des Trägers angeordneten Zapfen 43 ist über den Kanal 45 mit der Kammer 44 verbunden. Das vordere Ende des Fortsatzes 47 ist durch eine zu dessen Längsachse schräge Fläche begrenzt. Mit dieser zuletzt genannten Ausgestaltung wird wiederum das Gleiten des Fortsatzes 47 erleichtert.

Um mit der in Fig. 4 gezeigten Vorrichtung eine Hülse bzw. eine Mehrzahl von solchen zu erfassen, werden die Zapfen 43 in den zylindrischen Innenraum der Hülsen eingetaucht. Daraufhin wird der Luftdruck in der Kammer 44 erhöht, wodurch auch der Luftdruck im Hohlraum 46 erhöht wird. Da die Wände der Zapfen 43 elastisch sind, dehnen sie sich dabei seitlich so weit aus, dass sie an den Innenwänden der Hülsen, in welche die Zapfen 43 eingetaucht sind, zum Anliegen kommen und Zapfen und Hülsen zusammengepresst werden. Damit können diese Hülsen erfasst und transportiert werden.

Bei einer fehlerhaften Position einer Hülse ergibt sich durch den Fortsatz 47 die anhand der vorhergehenden Ausführungsbeispiele beschriebene Wirkungsweise. Bei dieser Ausführungsform handelt es sich aber nicht vor allem darum, eine Beschädigung des Trägers zu vermeiden. Ein Auftreffen des vorderen Endes des Zapfens 43 auf den oberen Rand einer Hülse beim Fehlen eines Fortsatzes 47 hat vor allem das Entstehen von Rissen am Zapfen 43 zur Folge. Dadurch bricht zusätzlich der Überdruck in der Kammer 44 zusammen, was unter anderem kostspielige Betriebsunterbrüche nach sich zieht.

Die Fortsätze 17, 27, 37, 47 besitzen vorzugsweise folgende Merkmale : Die Länge des Stücks, welches sich vom vorderen Zapfenende weg nach vorn erstreckt, ist mindestens gleich 1/10 und höchstens gleich der Hälfte der Zapfenlänge. Ihre Rücksprunghärte bzw. ihre Elastizität liegt zwischen 25° und 90° Shore. Sie bestehen vorteilhafterweise aus Kautschuk oder Thermoplasten.

## Patentansprüche

1. Greifervorrichtung an einer Ringspinn- oder Ringzwirnmaschine zum Erfassen von leeren und/ oder bespulten Hülsen mittels an einem sich längs der Maschine erstreckenden Träger angebrachter Zapfen, welche durch eine vorgegebene Bewegung des Trägers in die zylindrischen Innenräume der Hülsen eintauchbar sind, wobei für jede Hülse ein Zapfen vorgesehen ist und die Zapfen an ihren beim Eintauchen vorderen Enden konisch verjüngt ausgebildet und die erfassten Hülsen durch ein gegenseitiges Aneinanderpressen je einer Hülse und des in deren Innenraum eingetauchten Zapfens gehalten sind, dadurch gekennzeichnet, dass an jedem Zapfen (13, 23, 33, 43) ein zylinderförmiger Fortsatz (17, 27, 37, 47) aus elastisch biegsamem Material vorgesehen ist, welcher sich vom vorderen, konisch verjüngten Zapfenende weg nach vorne erstreckt.

2. Vorrichtung nach Anspruch 1, dadurch gekennzeichnet, dass der Fortsatz (17) von kreiszylindrischem Querschnitt und in eine im Zapfen (13) angebrachte und zur Längsachse (16) des Zapfens (13) koaxiale Bohrung eingesetzt ist.

3. Vorrichtung nach Anspruch 1, dadurch gekennzeichnet, dass der Zapfen (13, 23) einen metallischen Zylinder mit einem am vorderen Ende konisch verjüngten Teilstück (26) umfasst, in welches der Fortsatz (17, 27) eingesetzt ist.

4. Vorrichtung nach Anspruch 1, dadurch gekennzeichnet, dass der Zapfen (33, 43) eine aus einem elastisch biegsamen Material bestehende Wandung (38) umfasst und der Fortsatz (37, 47) mit dieser Wandung (38) ein einheitliches Materialstück bildet.

5. Vorrichtung nach Anspruch 1, dadurch gekennzeichnet, dass das vordere Ende des Fortsatzes (37) abgerundet ist.

6. Vorrichtung nach Anspruch 1, dadurch gekennzeichnet, dass das vordere Ende des Fortsatzes (47) eine zu dessen Längsachse schräge Fläche bildet.

7. Vorrichtung nach Anspruch 1, dadurch gekennzeichnet, dass die Länge des Fortsatzes (17, 27, 37, 47) vom vorderen Zapfenende weg nach vorn mindestens gleich einem Zehntel und höchstens gleich der Hälfte der Zapfenlänge ist.

8. Vorrichtung nach Anspruch 1, dadurch gekennzeichnet, dass die Rücksprunghärte bzw. Elastizität des Fortsatzes (17, 27, 37, 47) zwischen 25° und 90° Shore liegt.

9. Vorrichtung nach Anspruch 1, dadurch gekennzeichnet, dass der Fortsatz (27) aus einer Schraubenfeder besteht.

10. Vorrichtung nach Anspruch 1, dadurch gekennzeichnet, dass der Fortsatz (17, 37, 47) aus Kautschuk oder Thermoplasten besteht.

## Claims

1. Grasper device in a ring spinning or ring twisting machine for grasping empty and/or wound bobbins by means of spigots mounted on a carrier extending longitudinally of the machine, the spigots being insertable by a predetermined movement of the carrier into the cylindrical interior of the bobbins, a spigot being provided for each bobbin and the spigots being formed conically convergent at their ends which lead during insertion and the grasped bobbins being held by mutual pressing of a respective bobbin and the spigot inserted into the interior thereof, characterised in that each spigot (13, 23, 33, 43) has a cylindrical extension (17, 27, 37, 47) of elastically bendable material extending forwardly from the front, conically convergent spigot end.

2. Device according to claim 1, characterised in that the extension (17) is of circular section and is set into a bore provided in the spigot (13) and coaxial to the longitudinal axis (16) of the spigot (13).

3. Device according to claim 1, characterised in that the spigot (13, 23) comprises a metallic cylinder with a conically convergent portion (26) at its front end, the extension (17, 27) being set into said portion.

4. Device according to claim 1, characterised in that the spigot (33, 43) comprises a wall (38) formed of an elastically bendable material and the extension (37, 47) is formed integral with this wall (38).

5. Device according to claim 1, characterised in that the front end of the extension (37) is rounded.

6. Device according to claim 1, characterised in that the front end of the extension (47) forms a surface inclined to the longitudinal axis of the extension.

7. Device according to claim 1, characterised in that the length of the extension (17, 27, 37, 47) forward from the front end of the spigot is equal to at least one tenth and at most one half of the length of the spigot.

8. Device according to claim 1, characterised in that the capability of the extension (17, 27, 37, 47) to return after load, or its elasticity, lies between 25° and 90° Shore.

9. Device according to claim 1, characterised in that the extension (27) is formed by a spiral spring.

10. Device according to claim 1, characterised in that the extension (17, 37, 47) is made of caoutchouc or a thermoplastic material.

## Revendications

1. Dispositif de préhension pour une machine à filer ou à retordre à anneaux, pour saisir les fuseaux vides ou les bobines pleines au moyen de tourillons montés sur un porteur qui s'étend sur toute la longueur de la machine, tourillons qui, par un mouvement prédéterminé du porteur, pénètrent dans les espaces intérieurs cylindriques des fuseaux, dispositif dans lequel un tourillon est prévu pour chaque fuseau, et que les tourillons, pour leur pénétration dans les fuseaux, sont formés dans leurs parties frontales comme des cônes s'amenuisant, et que les fuseaux saisis sont maintenus par une pression réciproque de chaque tourillon qui a pénétré dans l'espace vide du fuseau et le fuseau lui-même, caractérisé par le fait que, à chaque tourillon (13, 23, 33, 43), est prévue une partie avancée (17, 27, 37, 47) de forme cylindrique et en matière souple et élastique, qui s'avance devant l'extrémité frontale conique, se rétrécissant, du tourillon.

2. Dispositif selon revendication 1, caractérisé par le fait que la partie avancée (17) a une section cylindrique ronde et qu'elle est disposée dans un trou coaxial à l'axe longitudinal (16) d'un tourillon (13).

3. Dispositif selon revendication 1, caractérisé par le fait que le tourillon (13, 23) comprend un cylindre métallique avec une partie de son extrémité frontale qui s'amincit sous forme de cône (26), partie dans laquelle la partie avancée (17, 27) est placée.

4. Dispositif selon revendication 1, caractérisé par le fait que le tourillon (33, 43) possède une paroi (38) en matière souple et élastique, et que la partie avancée (37, 47) forme une unité de matière avec cette paroi (38).

5. Dispositif selon revendication 1, caractérisé par le fait que l'extrémité de devant de la partie avancée (37) est arrondie.

6. Dispositif selon revendication 1, caractérisé par le fait que l'extrémité de devant de la partie avancée (47) possède une surface biseautée parallèle à l'axe longitudinal.

7. Dispositif selon revendication 1, caractérisé par le fait que la longueur de la partie avancée (17, 27, 37, 47) qui s'avance vers l'avant à partir de l'extrémité frontale du tourillon, est au moins égale à un dixième ou au plus à la moitié de la longueur du tourillon.

8. Dispositif selon revendication 1, caractérisé par le fait que la dureté de retrait respectivement l'élasticité de la partie avancée (17, 27, 37, 47) se trouvent entre 25° et 90° shore.

9. Dispositif selon revendication 1, caractérisé par le fait que la partie avancée (27) est constituée par un ressort à boudin.

10. Dispositif selon revendication 1, caractérisé par le fait que la partie avancée (17, 37, 47) est constituée de caoutchouc ou en matière thermoplastique.
